# EUROPÄISCHE PATENTSCHRIFT

(11) **EP 3 067 498 B1**
(45) Veröffentlichungstag und Bekanntmachung des Hinweises auf die Patenterteilung: **20.09.2017**
(21) Anmeldenummer: 16154405.1
(22) Anmeldetag: 05.02.2016
(51) Int. Cl.: E05F 1/10, E05F 15/611, E05F 3/22

(54) **EINRICHTUNG ZUM ÖFFNEN UND/ODER SCHLIESSEN EINES FLÜGELS**
DEVICE FOR OPENING AND/OR CLOSING A WING
DISPOSITIF D'OUVERTURE ET/OU FERMETURE D'UN BATTANT

(30) Priorität: 10.03.2015 DE 102015204266
(43) Veröffentlichungstag der Anmeldung: 14.09.2016
(73) Patentinhaber: GEZE GmbH, 71229 Leonberg (DE)
(72) Erfinder: Wörner, Benjamin, 70825 Korntal-Münchingen (DE); Huber, Dirk, 71409 Schwaikheim (DE); Birkenmayer, Florian, 71277 Rutesheim (DE)

(56) Entgegenhaltungen:
- DE-A1- 19 717 959
- DE-A1-102007 012 152

## Beschreibung

Die vorliegende Erfindung betrifft eine Einrichtung zum selbsttägigen Öffnen und/oder Schließen eines um eine Drehachse drehbaren Flügels, insbesondere einen Türschließer oder einen Türantrieb, mit einer zur Befestigung am Flügel ausgebildeten flügelseitigen Komponente, einer zur Befestigung an einer Zarge, einer Wand oder dergleichen ausgebildeten wandseitigen Komponente und einer beweglichen Hebelanordnung, über welche die flügelseitige Komponente und die wandseitige Komponente derart miteinander gekoppelt sind, dass sie durch eine Hebelbewegung auseinander oder aufeinander zu bewegbar sind, um so den Flügel zu öffnen oder zu schließen.

Derartige Einrichtungen werden an Türen, Toren, Fenstern, Oberlichten und dergleichen dazu eingesetzt, den betreffenden Tür- oder Fensterflügel kraftbetätigt zu öffnen und/oder zu schließen. Beispiele für gattungsgemäße Einrichtungen sind Türschließer, Türantriebe und Fensterantriebe.

Türschließer sind beispielsweise in Form von Obentürschließern bekannt und dienen dazu, einen Tür- oder Torflügel nach dessen Öffnen und anschließendem Loslassen selbsttätig wieder zu schließen. Tür- und Fensterantriebe sind mit einem Antriebssystem ausgestattet und daher in der Lage, einen drehbaren Flügel motorisch zu öffnen und zu schließen.

Häufig ist diejenige Komponente, welche die Öffnungs- und/oder Schließkraft bereitstellt, also der Schließerkörper eines Türschließers bzw. die Antriebseinheit eines Türantriebs, am oberen Rand des Türblatts befestigt und über einen oder mehrere gelenkig verbundene Hebel mit einer oberhalb des Türblatts angeordneten Gleit- oder Führungsschiene gekoppelt. Es kann jedoch auch sein, dass die Gleit- oder Führungsschiene am Türblatt und der Schließerkörper bzw. die Antriebseinheit an der Zarge, der Wand oder der Decke befestigt ist. In jedem Fall ist die Hebelanordnung zwischen der wandseitigen Komponente und der flügelseitigen Komponente angeordnet und als separate Baugruppe erkennbar.
Bei geschlossener Tür sind also für einen Betrachter die drei Baugruppen "wandseitige Komponente", "flügelseitige Komponente" und "Hebelanordnung" offen sichtbar und stören das Raumbild. Um ein ansprechenderes Erscheinungsbild zu ermöglichen, werden Türschließer und Türantriebe häufig in verschiedenen Farbvarianten angeboten. Dies bedeutet jedoch, dass alle drei genannten Komponenten in unterschiedlichen Farben lackiert und auf Lager gelegt werden müssen. Dies ist mit einem beträchtlichen Aufwand verbunden. DE19717959A1 offenbart eine Einrichtung nach dem Oberbegriff des Anspruchs 1. Es ist eine Aufgabe der Erfindung, eine Einrichtung zum selbsttätigen Öffnen und/oder Schließen eines um eine Drehachse drehbaren Türflügels anzugeben, bei welcher die vorstehend genannten Nachteile beseitigt sind.
Die Lösung der Aufgabe erfolgt durch eine Einrichtung mit den Merkmalen des Anspruchs 1.
Erfindungsgemäß ist an der wandseitigen Komponente oder an der flügelseitigen Komponente ein Abdeckelement beweglich gelagert, welches in einer ersten Stellung eine Sichtseite der Hebelanordnung und/oder des Flügels zumindest bereichsweise überdeckt und in einer zweiten Stellung aus der Bewegungsbahn der Hebelanordnung und des Flügels herausbewegt ist. Mit einem solchen Abdeckelement kann die Hebelanordnung bei geschlossenem Flügel derart abgedeckt werden, dass sie nicht mehr als separate Komponente erkennbar ist. Türschließer, Türantriebe und dergleichen können somit besser in das Raumbild integriert werden. Anders als bei herkömmlichen Systemen kann das Abdeckelement die Hebelanordnung und bei Bedarf sogar den Flügel nach vorn übergreifen, da es zum Öffnen des Flügels wegbewegt werden kann. Aufgrund des Abdeckelements ist es nicht notwendig, die Hebelanordnung in verschiedenen Farbvarianten herzustellen und auf Lager zu halten.

Weiterbildungen der Erfindung sind in den abhängigen Ansprüchen, der Beschreibung sowie der beigefügten Zeichnung angegeben.

Gemäß einer Ausführungsform der Erfindung ist das Abdeckelement um eine Schwenkachse verschwenkbar an der wandseitigen Komponente oder an der flügelseitigen Komponente gelagert. Eine andere Ausführungsform der Erfindung sieht vor, dass das Abdeckelement verschiebbar an der wandseitigen Komponente oder an der flügelseitigen Komponente gelagert ist, insbesondere wobei die Verschiebebahn quer zu einer Öffnungsrichtung des Flügels verläuft. Je nach Schwenkstellung bzw. Verschiebestellung kann das Abdeckelement die Sichtseite der Hebelanordnung abdecken oder freigeben.

Vorzugsweise deckt das Abdeckelement in der ersten Stellung einen zwischen der flügelseitigen Komponente und der wandseitigen Komponente ausgebildeten Luftspalt zumindest im Wesentlichen vollständig ab. Ein Abdecken dieses Luftspalts durch ein feststehendes Abdeckelement scheidet aus, da hierdurch eine Hebelbewegung blockiert wäre. Aufgrund der Beweglichkeit des Abdeckelements ist es hingegen möglich, den Luftspalt zu überbrücken und somit einen besonders glatten Übergang zwischen der flügelseitigen Komponente und der wandseitigen Komponente zu schaffen.

Eine Ausgestaltung der Erfindung sieht vor, dass das Abdeckelement an der wandseitigen Komponente gelagert ist und in der ersten Stellung zumindest an einer Vorderseite einen bündigen Übergang zu einem Gehäuse der flügelseitigen Komponente definiert oder dass das Abdeckelement an der flügelseitigen Komponente gelagert ist und in der ersten Stellung zumindest an einer Vorderseite einen bündigen Übergang zu einem Gehäuse der wandseitigen Komponente definiert. Mit der Vorderseite des Abdeckelements ist diejenige Seite gemeint, die im montierten Zustand des Türschließers oder der Türantriebs von der Tür weg weist. Durch einen bündigen Übergang zwischen dem Abdeckelement und einem angrenzenden Gehäuse wie zum Beispiel dem Gehäuse eines Schließerkörpers oder einer Antriebseinheit kann ein besonders ansprechendes Erscheinungsbild des Türschließers oder Türantriebs geschaffen werden.

Das Abdeckelement kann haubenartig gestaltet sein, so dass es diejenige Komponente, an der es beweglich gelagert ist, zu mehreren Seiten hin überdeckt. Ein solches haubenartiges Abdeckelement kann eine gewölbte Außenseite aufweisen, um der Einrichtung ein besonders ansprechendes Design zu verleihen.

Gemäß einer Ausführungsform der Erfindung ist zumindest eine Vorderseite des Abdeckelements hinsichtlich seiner Oberflächenbeschaffenheit und Farbgebung an ein Gehäuse der flügelseitigen Komponente und/oder der wandseitigen Komponente angepasst. Auf diese Weise kann erzielt werden, dass ein Türschließer oder Türantrieb für einen Betrachter bei geschlossenem Flügel wie eine einzelne Komponente wirkt. Eine derartige Einrichtung fügt sich wesentlich besser in das Raumbild als eine Einrichtung mit drei separaten und deutlich als solche erkennbaren Einzelkomponenten.

Vorzugsweise verläuft die Schwenkachse eines verschwenkbar gelagerten Abdeckelements im montierten Zustand der Einrichtung zumindest im Wesentlichen horizontal. Das Abdeckelement kann somit nach oben oder nach unten aus der Bewegungsbahn der Hebelanordnung und/oder des Flügels herausgeschwenkt werden, wenn der Flügel seitlich geöffnet wird.

Es ist bevorzugt, dass das Abdeckelement eine Beaufschlagungsfläche aufweist, die derart angeordnet und ausgebildet ist, dass bei einem Öffnen des Flügels ein Abschnitt der Hebelanordnung oder des Flügels gegen die Beaufschlagungsfläche drückt und so das Abdeckelement in Richtung der zweiten Stellung bewegt. Das Abdeckelement wird somit beim Öffnen des Flügels automatisch verschwenkt oder verschoben, ohne dass hierfür ein spezieller Antriebsmechanismus vorzusehen ist. Der Herstellungsaufwand ist bei dieser Ausgestaltung besonders gering. Grundsätzlich ist es jedoch auch möglich, das Abdeckelement motorisch zu bewegen - beispielsweise sensorgesteuert.

Es kann vorgesehen sein, dass das Abdeckelement einen flächigen Deckabschnitt mit einer im montierten Zustand der Türeinrichtung vom Flügel weg weisenden Vorderseite und einer entgegengesetzten Rückseite aufweist, wobei die Beaufschlagungsfläche an der Rückseite des flächigen Deckabschnitts ausgebildet ist. Dies ermöglicht eine besonders einfache Konstruktion, da die Hebelanordnung bei einem Öffnen des Flügels das abdeckende Bauteil gewissermaßen direkt von hinten wegdrückt.

Die Beaufschlagungsfläche kann als Gleitfläche ausgebildet sein, d. h. aufgrund der Formgebung, der Materialauswahl sowie der Oberflächenbeschaffenheit für ein Entlanggleiten des beaufschlagenden Bauteils in besonderer Weise geeignet sein. Speziell kann die Beaufschlagungsfläche bezüglich einer Öffnungsrichtung des Flügels schräg und/oder gekrümmt verlaufen. Alternativ oder zusätzlich kann die entsprechende Gegenfläche der Hebelanordnung oder des Flügels bezüglich einer Öffnungsrichtung des Flügels schräg und/oder gekrümmt verlaufen.

Eine weitere Ausführungsform der Erfindung sieht vor, dass die wandseitige Komponente oder die flügelseitige Komponente ein längliches Hohlprofilelement umfasst, welches an wenigstens einer offenen Stirnseite durch ein Endstück verschlossen ist, wobei an dem Endstück ein Schwenkzapfen oder eine Schwenkzapfenaufnahme zur schwenkbaren Lagerung des Abdeckelements vorgesehen ist. Vorzugsweise sind beide offenen Stirnseiten des länglichen Hohlprofilelements durch Endstücke mit Schwenkzapfen oder Schwenkzapfenaufnahmen verschlossen. Das Vorsehen eines Endstücks oder zweier Endstücke ermöglicht eine besonders einfache Lagerung des Abdeckelements an der betreffenden Komponente. Außerdem sind viele gängige Türschließer und Türantriebe mit länglichen Hohlprofilelementen in Form von Gleit- oder Führungsschienen ausgestattet.

Durch Bereitstellung passender Endstücke sowie eines zugehörigen Abdeckelements können derartige Systeme leicht mit einer schwenkbaren Abdeckung nachgerüstet werden. Die Schwenkzapfen und die zugehörigen Schwenkzapfenaufnahmen können derart gestaltet sein, dass ein Einklipsen oder Einschnappen des Abdeckelements in das zugehörige Endstück möglich ist. Die Montage des Abdeckelements ist bei dieser Ausgestaltung besonders einfach.

Eine weitere Ausführungsform der Erfindung sieht vor, dass der Schwenkzapfen oder die Schwenkzapfenaufnahme bezüglich einer Spiegelebene des Endstücks asymmetrisch angeordnet ist und/oder dass das Endstück mehrere Schwenkzapfen oder Schwenkzapfenaufnahmen aufweist. Dies ermöglicht die Lagerung des Abdeckelements in verschiedenen Positionen, um so zum Beispiel unterschiedlichen Typen von Türschließern oder Türantrieben Rechnung zu tragen.

Eine erfindungsgemäße Einrichtung kann ein Dämpfungselement umfassen, welches der Bewegung des Abdeckelements einen Widerstand entgegensetzt. Dadurch kann ein sanftes Bewegen des Abdeckelements gewährleistet werden. Insbesondere kann das Dämpfungselement als Rotationsdämpfer ausgebildet sein und direkt mit einem Schwenkzapfen oder einer Schwenkzapfenaufnahme des Abdeckelements zusammenwirken. Dies ermöglicht eine besonders einfache Konstruktion. Grundsätzlich könnte auch ein Lineardämpfer als Dämpfungselement eingesetzt werden.

Eine weitere Ausführungsform der Erfindung sieht vor, dass das Abdeckelement durch eine vorgespannte Feder in Richtung der ersten Stellung beaufschlagt ist. Auf diese Weise ist sichergestellt, dass sich das Abdeckelement zuverlässig in die abdeckende Stellung bewegt, sobald der Flügel geschlossen wird. Das heißt es wird verhindert, dass das Abdeckelement unbeabsichtigter Weise in der beiseite bewegten Stellung verbleibt. Bei bestimmten Anwendungen kann es ausreichend sein, ein Bewegen des Abdeckelements in Richtung der ersten Stellung ausschließlich aufgrund der Schwerkraft vorzusehen. In diesem Fall ist keine separate Feder notwendig.

Gemäß einer speziellen Ausgestaltung der Erfindung ist die flügelseitige Komponente als ein Gehäuse zur Unterbringung eines Schließmechanismus oder eines Antriebs der Einrichtung und die wandseitige Komponente als eine Gleitschiene zur Aufnahme eines Gleitstücks der Hebelanordnung ausgebildet, oder umgekehrt. Das Abdeckelement kann bei einer derartigen Ausgestaltung die Gleitschiene, die Hebelanordnung und das Gehäuse teilweise oder vollständig abdecken.

Das Abdeckelement kann an zwei entgegengesetzten Stirnseiten der Gleitschiene gelagert, insbesondere angelenkt, sein, so dass es die Gleitschiene gewissermaßen klammerartig umgreift. Dies ermöglicht einen besonders einfachen Aufbau und sorgt zudem für eine seitliche Abdeckung der Gleitschiene.

Das Abdeckelement kann einen zentralen Wandabschnitt zum Abdecken der Sichtseite der Hebelanordnung und/oder des Flügels und zwei sich quer zu dem zentralen Wandabschnitt erstreckende seitliche Wandabschnitte umfassen, an deren einander zugewandten Innenseiten jeweilige Schwenkzapfen oder Schwenkzapfenaufnahmen angeordnet sind. Ein derartiges Abdeckelement, das sich im Wesentlichen aus drei flächigen Wandabschnitten zusammensetzt, ist besonders einfach und kostengünstig herstellbar.

Das Abdeckelement kann in der ersten Stellung sowohl eine Sichtseite der flügelseitigen Komponente als auch eine Sichtseite der wandseitigen Komponente zumindest bereichsweise überdecken. Insbesondere kann vorgesehen sein, dass ein - vorzugsweise haubenartiges - Abdeckelement sowohl die flügelseitige Komponente als auch die wandseitige Komponente im Wesentlichen vollständig überdeckt. Dies sorgt für ein besonders ansprechendes Erscheinungsbild des zugehörigen Türschließers, Türantriebs oder dergleichen.

Das Abdeckelement kann um eine quer zu der Drehachse des Flügels verlaufende Schwenkachse verschwenkbar an der wandseitigen Komponente oder an der flügelseitigen Komponente gelagert sein. Dies kommt einer Montage am oberen Rand eines seitlich drehenden Flügels entgegen.

Die Erfindung betrifft auch ein Abdeckelement, das zum beweglichen Lagern an einer wandseitigen oder flügelseitigen Komponente einer Einrichtung wie vorstehend beschrieben ausgebildet ist. Bestehende Türschließer, Türantriebe oder dergleichen können mit einem solchen Abdeckelement nachgerüstet werden, um eine bessere Integration in das Raumbild zu ermöglichen.

Die Erfindung wird nachfolgend beispielhaft unter Bezugnahme auf die Zeichnung beschrieben.
- Fig. 1: ist eine perspektivische Teildarstellung einer Tür, an der ein Türschließer gemäß einer ersten Ausführungsform der Erfindung montiert ist.
- Fig. 2: ist eine seitliche Schnittdarstellung der in Fig. 1 gezeigten Anordnung, wobei sich ein Flügel der Tür in geschlossenem Zustand befindet.
- Fig. 3: zeigt die Tür gemäß Fig. 2 mit teilweise geöffnetem Flügel.
- Fig. 4: zeigt die Tür gemäß Fig. 2 mit gegenüber Fig. 3 weiter geöffnetem Flügel.
- Fig. 5: zeigt die Anordnung gemäß Fig. 2 in perspektivischer Ansicht.
- Fig. 6: zeigt die Anordnung gemäß Fig. 3 in perspektivischer Ansicht.
- Fig. 7: zeigt die Anordnung gemäß Fig. 4 in perspektivischer Ansicht.
- Fig. 8: ist eine seitliche Schnittansicht einer Tür, an der ein Türschließer gemäß einer zweiten Ausführungsform der Erfindung montiert ist, wobei sich ein Flügel der Tür in geschlossenem Zustand befindet.
- Fig. 9: zeigt die in Fig. 8 dargestellte Anordnung mit teilweise geöffnetem Flügel.
- Fig. 10: zeigt eine Gleitschiene eines erfindungsgemäßen Türschließers sowie ein Endstück zum Einsetzen in eine offene Stirnseite der Gleitschiene.
- Fig. 11: zeigt die Gleitschiene gemäß Fig. 10 mit eingesetztem Endstück.
- Fig. 12: zeigt die Anordnung gemäß Fig. 11 einschließlich eines an der Gleitschiene zu lagernden Abdeckelements.
- Fig. 13: zeigt eine Gleitschiene mit daran gelagertem Abdeckelement gemäß einer ersten Montage-Variante.
- Fig. 14: zeigt eine Gleitschiene mit daran gelagertem Abdeckelement gemäß einer alternativen zweiten Montage-Variante.
- Fig. 15: zeigt ein gegenüber Fig. 10 alternativ gestaltetes Endstück, an welchem über ein Dämpfungselement ein Abdeckelement zu lagern ist.
- Fig. 16: zeigt die Anordnung gemäß Fig. 15 in teilweise zusammengesetztem Zustand.
- Fig. 17: ist eine perspektivische Teildarstellung einer Tür, an der ein Türschließer gemäß einer dritten Ausführungsform der Erfindung montiert ist.
- Fig. 18: ist eine seitliche Schnittdarstellung der in Fig. 17 gezeigten Anordnung, wobei sich ein Flügel der Tür in geschlossenem Zustand befindet.
- Fig. 19: zeigt die Anordnung gemäß Fig. 18 in perspektivischer Ansicht.
- Fig. 20: zeigt die Anordnung gemäß Fig. 19 mit teilweise geöffnetem Flügel.
- Fig. 21: zeigt die Anordnung gemäß Fig. 19 mit gegenüber Fig. 20 weiter geöffnetem Flügel.

Die in Fig. 1-7 teilweise dargestellte Tür 11 umfasst eine wandfeste Zarge 13 sowie einen gegenüber der Zarge 13 um eine vertikale Drehachse R drehbaren Türflügel 15. An der Tür 11 ist ein erfindungsgemäßer Türschließer 17 montiert, welcher einen am Türflügel 15 befestigten Schließerkörper 19 sowie eine an der Zarge 13 befestigte Gleitschiene 21 umfasst. Über eine Hebelanordnung 23 - hier in Form eines einarmigen Einzel-Hebels - sind der Schließerkörper 19 und die Gleitschiene 21 miteinander gekoppelt. Die Hebelanordnung 23 ist bei der gezeigten Ausführungsform an einem Ende mit einer aus dem Schließerkörper 19 ragenden Schließerwelle 25 antriebswirksam gekoppelt und am anderen Ende gelenkig mit einem in der Gleitschiene 21 geführten Gleitstück 22 (Fig. 2-4) verbunden. In dem Schließerkörper 19 ist ein nicht sichtbarer Schließmechanismus untergebracht, welcher beispielsweise mittels Federkraft über die Schließerwelle 25 die Hebelanordnung 23 derart verschwenkt, dass sich der Türflügel 15 nach einem Öffnen und anschließendem Loslassen selbsttätig schließt. Grundsätzlich könnte auch der Schließerkörper 19 an der Zarge 13 und die Gleitschiene 21 am Türflügel 15 angebracht sein.

An der Gleitschiene 21 ist ein Abdeckelement 30 um eine horizontale Schwenkachse S verschwenkbar gelagert. Die Schwenkachse S verläuft bei dem gezeigten Ausführungsbeispiel also rechtwinklig zu der Rotationsachse R und parallel zu einer Längserstreckung der Gleitschiene 21. Das Abdeckelement 30 umfasst einen zentralen Wandabschnitt 31 sowie zwei sich quer zu diesem erstreckende seitliche Wandabschnitte 33. Über die seitlichen Wandabschnitte 33 ist das Abdeckelement 30 an den beiden entgegengesetzten Stirnseiten der Gleitschiene 21 angelenkt. Es kann zwischen einer herabgeschwenkten Stellung und einer emporgeschwenkten Stellung verschwenkt werden, wie nachfolgend noch genauer ausgeführt wird.

Wenn der Türflügel 15 geschlossen ist und sich das Abdeckelement 30 wie in Fig. 2 dargestellt in der herabgeschwenkten Stellung befindet, ist die vom Türflügel 15 weg weisende Vorderseite 35 der Gleitschiene 21 vollständig durch den zentralen Wandabschnitt 31 des Abdeckelements 30 abgedeckt. Zusätzlich überragt der untere Bereich des zentralen Wandabschnitts 31 die Hebelanordnung 23 und schließt bündig mit dem Schließerkörper 19 ab. Somit ist auch die Hebelanordnung 23 für einen vor der Tür 11 stehenden Betrachter vollständig durch den zentralen Wandabschnitt 31 des Abdeckelements 30 abgedeckt. Zwischen der Vorderseite 38 des Abdeckelements 30 und der Vorderseite 39 des Schließerkörpers 19 besteht ein bündiger Übergang. Wie aus Fig. 5 hervorgeht, wirken die Gleitschiene 21 mit dem daran angelenkten Abdeckelement 30 sowie der Schließerkörper 19 im Prinzip wie eine einzelne Komponente. Dieser Eindruck wird dadurch unterstützt, dass der zentrale Wandabschnitt 31 sowie die Vorderseite 39 des Schließerkörpers 19 gewölbt sind und die entsprechenden Wölbungen knickfrei aneinander anschließen. Weiterhin ist das Abdeckelement 30 hinsichtlich seiner Oberflächenbeschaffenheit und Farbgebung an den Schließerkörper 19 angepasst, um den Eindruck einer einheitlichen Komponente weiter zu verstärken.

Beim Öffnen des Türflügels 15 drückt die Hebelanordnung 23 gegen die Rückseite 40 des zentralen Wandabschnitts 31, wodurch dieser langsam nach oben geschwenkt wird (Fig. 3). Nachdem der Türflügel 15 einen Öffnungswinkel von etwa 30 ° erreicht hat, liegt die Unterkante 41 des zentralen Wandabschnitts 31 wie in Fig. 4 erkennbar auf der Hebelanordnung 23 auf. Beim weiteren Öffnen des Türflügels 15 gleitet die Hebelanordnung 23 an der Unterkante 41 des zentralen Wandabschnitts 31 entlang. Das Abdeckelement 30 ist hierbei vollständig aus der Bewegungsbahn der Hebelanordnung 23 und des Türflügels 15 herausgeschwenkt. Wenn sich der Türflügel 15 nach dem Loslassen durch den Benutzer infolge der Federkraft des Türschließers 17 wieder schließt, gleitet die Hebelanordnung 23 in umgekehrter Richtung an der Unterkante 41 des zentralen Wandabschnitts 31 entlang, bis das Abdeckelement 30 wieder die Hebelanordnung 23 überragt und schließlich bündig am Gehäuse des Schließerkörpers 19 anliegt. Im Ergebnis sind die Gleitschiene 21 sowie die Hebelanordnung 23 bei geschlossenem Türflügel 15 stets verdeckt. Dennoch ist jederzeit ein ungehindertes Öffnen des Türflügels 15 möglich.

Bei der in Fig. 8 und 9 dargestellten alternativen Ausführungsform weist die Rückseite 40' des zentralen Wandabschnitts 31' eine gekrümmte Kontur 42 auf, um ein leichteres Aufgleiten der Hebelanordnung 23 auf die Unterkante 41 des zentralen Wandabschnitts 31' zu ermöglichen.

In den Fig. 10 bis 14 ist die schwenkbare Lagerung des Abdeckelements 30 an der Gleitschiene 21 genauer dargestellt. Die Gleitschiene 21 ist gemäß Fig. 10 und 11 als längliches Hohlprofilelement ausgebildet, welches an den beiden offenen Stirnseiten 45 durch jeweilige Endstücke 47 verschlossen ist. Jedes der Endstücke 47 weist eine Schwenkzapfenaufnahme 49 in Form einer Aussparung wie eines Sacklochs oder eines Durchgangslochs auf. Die Schwenkzapfenaufnahmen 49 der Endstücke 47 dienen zur Aufnahme jeweiliger Schwenkzapfen 50, die an den einander zugewandten Innenseiten der seitlichen Wandabschnitte 33 des Abdeckelements 30 angeordnet sind. Nach dem Einsetzen der Endstücke 47 in die Gleitschiene 21 kann das Abdeckelement 30 in einfacher Weise in die Endstücke 47 eingesetzt werden, wie in Fig. 12 veranschaulicht ist. Dieses Einsetzen kann unter geringfügiger Verformung des Abdeckelements 30 erfolgen, wobei aufgrund der Elastizität des Abdeckelements 30 ein Einschnappen oder Einklipsen mit einem nachfolgenden sicheren Halt erfolgt.

Die Schwenkzapfenaufnahmen 49 sind jeweils wie in Fig. 10 erkennbar bezüglich einer Spiegelebene E des Endstücks 47 asymmetrisch angeordnet. Je nachdem, ob die Endstücke 47 wie in Fig. 13 dargestellt mit zargennah angeordneten Schwenkzapfenaufnahmen 49 oder wie in Fig. 14 dargestellt mit zargenfern angeordneten Schwenkzapfenaufnahmen 49 in die Gleitschiene 21 eingesetzt sind, ergeben sich unterschiedliche Anordnungen des Abdeckelements 30 relativ zu der Gleitschiene 21. Somit kann ein und dieselbe Anordnung aus Abdeckelement 30 und Endstücken 47 in unterschiedlicher Weise an einem Türschließer 17 angebracht werden, so dass dementsprechend auch zwei verschiedene Varianten von Türschließern 17 mit dem gleichen Abdeckelement 30 bestückt werden können. Alternativ zu der dargestellten asymmetrischen Anordnung einer Schwenkzapfenaufnahme 49 können auch mehrere voneinander beabstandete Schwenkzapfenaufnahmen 49 in einem Endstück 47 vorgesehen sein.

Fig. 15 und 16 zeigen ein alternativ gestaltetes Abdeckelement 30' einschließlich eines zugehörigen Endstücks 47'. Bei dieser Ausgestaltung ist an den einander zugewandten Innenseiten der seitlichen Wandabschnitte 33 kein Schwenkzapfen, sondern eine Schwenkzapfenaufnahme 53 vorgesehen. In diese Schwenkzapfenaufnahme 53 greift das profilierte erste Wellenende 55 eines Rotationsdämpfers 57 ein, welcher zum Einsetzen in das Endstück 47' ausgebildet ist. Das entgegengesetzte zweite Wellenende 59 des Rotationsdämpfers 57, welches ebenfalls profiliert ist, ist in einer Aufnahme 60 am Boden des Endstücks 47' aufgenommen. Bei einem Verschwenken des Abdeckelements 30' wird von dem Rotationsdämpfer 57 eine die Schwenkbewegung hemmende Dämpfungskraft erzeugt, wodurch ein sanfterer Bewegungsvorgang erzielt wird.

Bei den dargestellten Ausführungsbeispielen verschwenkt das Abdeckelement 30, 30' aufgrund der Schwerkraft in die untere Stellung, sobald die Hebelanordnung 23 die Unterkante 41 des zentralen Wandabschnitts 31,31' nicht mehr stützt. Um diese Rückstellkraft zu verstärken oder bei anderer Einbaulage ebenfalls ein selbsttätiges Verschwenken des Abdeckelements 30, 30' zu ermöglichen, kann eine Feder wie z. B. eine Schenkelfeder in das Schwenklager integriert sein.

Das Abdeckelement 30, 30' kann nicht nur wie bei den dargestellten Ausführungsbeispielen die Gleitschiene 21 sowie die Hebelanordnung 23 überdecken, sondern bei Bedarf auch den Schließerkörper 19 und/oder den oberen Rand des Türflügels 15. Das heißt es sind je nach Größe und Formgebung des Abdeckelements 30, 30' verschiedene Gestaltungen des Türschließers 17 möglich.

Bei dem in Fig. 17-21 dargestellten Türschließer 17' ist das Abdeckelement 30" nicht verschwenkbar, sondern verschiebbar an der Gleitschiene 21 gelagert. Hierfür sind an den gegenüberliegenden Endabschnitten der Gleitschiene entsprechende Linearführungen vorgesehen, welche in Fig. 17-21 nicht eigens dargestellt sind. Die Linearführungen sind vorzugsweise als Gleitführungen ausgebildet. Die Bewegungsbahn der Verschiebebewegung verläuft im montierten Zustand des Türschließers 17' vertikal, also quer zur Öffnungsrichtung des Flügels 15. Wie gezeigt ist das verschiebbare Abdeckelement 30" ausschließlich durch einen zentralen Wandabschnitt 31" gebildet, das heißt es sind keine seitlichen Wandabschnitte vorhanden.

Um das Abdeckelement 30" bei einem Öffnen des Flügels 15 nach oben zu drücken, ist eine Auflaufschräge 70 vorgesehen, die hier am Ende der Hebelanordnung 23 angeordnet ist, im Prinzip aber auch an einer anderen Stelle des Türschließers 17' angeordnet sein könnte. Bei geschlossenem Flügel 15 liegt die Auflaufschräge 70 wie in Fig. 18 dargestellt gerade an der Unterkante 41 des zentralen Wandabschnitts 31" an und das Abdeckelement 30" wird durch die Schwerkraft und gegebenenfalls zusätzlich durch Federkraft in der unteren Endstellung gehalten. Wenn der Flügel 15 geöffnet wird, erfolgt aufgrund des Zusammenwirkens zwischen der Auflaufschräge 70 und der Rückseite 40" des zentralen Wandabschnitts 31" im Bereich der Unterkante 41 ein Anheben des Abdeckelements 30", wie aus der Abfolge der Fig. 19-21 hervorgeht.

Abgesehen von einer verschiebbaren anstelle einer verschwenkbaren Lagerung des Abdeckelements 30" ist der in Fig. 17-21 gezeigte Türschließer 17' ähnlich wie der in Verbindung mit den Fig. 1-7 beschriebene Türschließer 17 gestaltet.

Der Einfachheit halber wurde die vorstehende Beschreibung der Ausführungsbeispiele auf einen Türschließer 17, 17' beschränkt. Es versteht sich jedoch, dass das bewegliche Abdeckelement 30, 30', 30" ebenso in einen Türantrieb oder in einen Fensterantrieb integriert sein könnte, wobei anstelle eines Schließerkörpers 19 eine entsprechende Antriebseinheit vorgesehen wäre. Sämtliche die Ausführungsbeispiele betreffenden Offenbarungen gelten sinngemäß auch für einen Tür- oder Fensterantrieb.

Durch Bereitstellen einer Anordnung aus Abdeckelement 30, 30' und jeweils zwei zugehörigen Endstücken 47, 47' kann in einfacher und schneller Weise ein bestehender Türschließer 17 mit einer Abdeckung nachgerüstet werden.

Die Erfindung ermöglicht es, Türschließer, Türantriebe und dergleichen in optisch besonders ansprechender Weise in ein Raumbild zu integrieren.

### Bezugszeichenliste

- 11: Tür
- 13: Zarge
- 15: Türflügel
- 17, 17': Türschließer
- 19: Schließerkörper
- 21: Gleitschiene
- 22: Gleitstück
- 23: Hebelanordnung
- 25: Schließerwelle
- 30, 30', 30": Abdeckelement
- 31, 31', 31": zentraler Wandabschnitt
- 33,33': seitlicher Wandabschnitt
- 35: Vorderseite der Gleitschiene
- 38: Vorderseite des Abdeckelements
- 39: Vorderseite des Schließerkörpers
- 40, 40', 40": Rückseite des zentralen Wandabschnitts
- 41: Unterkante
- 42: Kontur
- 45: offene Stirnseite
- 47, 47': Endstück
- 49: Schwenkzapfenaufnahme
- 50: Schwenkzapfen
- 53: Schwenkzapfenaufnahme
- 55: erstes Wellenende
- 57: Rotationsdämpfer
- 59: zweites Wellenende
- 60: Aufnahme
- 70: Auflaufschräge

- R: Drehachse
- S: Schwenkachse
- E: Spiegelebene

## Patentansprüche

1. Einrichtung (17, 17') zum selbsttätigen Öffnen und/oder Schließen eines um eine Drehachse (R) drehbaren Flügels (15), insbesondere Türschließer oder Türantrieb, mit einer zur Befestigung am Flügel (15) ausgebildeten flügelseitigen Komponente (19), einer zur Befestigung an einer Zarge (13), einer Wand oder dergleichen ausgebildeten wandseitigen Komponente (21) und einer beweglichen Hebelanordnung (23), über welche die flügelseitige Komponente (19) und die wandseitige Komponente (21) derart miteinander gekoppelt sind, dass sie durch eine Hebelbewegung auseinander oder aufeinander zu bewegbar sind, um so den Flügel (15) zu öffnen oder zu schließen,
**dadurch gekennzeichnet, dass**
an der wandseitigen Komponente (21) oder an der flügelseitigen Komponente (19) ein Abdeckelement (30, 30', 30") beweglich gelagert ist, welches in einer ersten Stellung eine Sichtseite der Hebelanordnung (23) und/oder des Flügels (15) zumindest bereichsweise überdeckt und in einer zweiten Stellung aus der Bewegungsbahn der Hebelanordnung (23) und des Flügels (15) herausbewegt ist.

2. Einrichtung nach Anspruch 1,
**dadurch gekennzeichnet, dass**
das Abdeckelement (30, 30', 30") in der ersten Stellung einen zwischen der flügelseitigen Komponente (19) und der wandseitigen Komponente (21) ausgebildeten Luftspalt zumindest im Wesentlichen vollständig abdeckt.

3. Einrichtung nach Anspruch 1 oder 2,
**dadurch gekennzeichnet, dass**
das Abdeckelement (30, 30', 30") an der wandseitigen Komponente (21) gelagert ist und in der ersten Stellung zumindest an einer Vorderseite (38) einen bündigen Übergang zu einem Gehäuse der flügelseitigen Komponente (19) definiert oder dass das Abdeckelement (30, 30', 30") an der flügelseitigen Komponente (19) gelagert ist und in der ersten Stellung zumindest an einer Vorderseite (38) einen bündigen Übergang zu einem Gehäuse der wandseitigen Komponente (21) definiert.

4. Einrichtung nach einem der vorstehenden Ansprüche,
**dadurch gekennzeichnet, dass**
das Abdeckelement (30, 30') haubenartig gestaltet ist und vorzugsweise eine gewölbte Außenseite aufweist.

5. Einrichtung nach einem der vorstehenden Ansprüche,
**dadurch gekennzeichnet, dass**
zumindest eine Vorderseite (38) des Abdeckelements (30, 30', 30") hinsichtlich seiner Oberflächenbeschaffenheit und Farbgebung an ein Gehäuse der flügelseitigen Komponente (19) und/oder der wandseitigen Komponente (21) angepasst ist.

6. Einrichtung nach einem der vorstehenden Ansprüche,
**dadurch gekennzeichnet, dass**
das Abdeckelement (30, 30', 30") eine Beaufschlagungsfläche (40, 40', 40") aufweist, die derart angeordnet und ausgebildet ist, dass bei einem Öffnen des Flügels (15) ein Abschnitt der Hebelanordnung (23) oder des Flügels (15) gegen die Beaufschlagungsfläche (40, 40') drückt und so das Abdeckelement (30, 30', 30") in Richtung der zweiten Stellung bewegt.

7. Einrichtung nach Anspruch 6,
**dadurch gekennzeichnet, dass**
das Abdeckelement (30, 30', 30") einen flächigen Deckabschnitt (31, 31', 31 ") mit einer im montierten Zustand der Einrichtung (17, 17') vom Flügel (15) weg weisenden Vorderseite (38) und einer entgegengesetzten Rückseite (40, 40', 40") aufweist, wobei die Beaufschlagungsfläche an der Rückseite (40, 40', 40") des flächigen Deckabschnitts (31, 31', 31 ") ausgebildet ist.

8. Einrichtung nach Anspruch 6 oder 7,
**dadurch gekennzeichnet, dass**
die Beaufschlagungsfläche (40, 40', 40") als Gleitfläche ausgebildet ist und, bevorzugt, bezüglich einer Öffnungsrichtung des Flügels (15) schräg und/oder gekrümmt verläuft.

9. Einrichtung nach einem der vorstehenden Ansprüche,
**gekennzeichnet durch**
ein Dämpfungselement (57), welches der Bewegung des Abdeckelements (30') einen Widerstand entgegensetzt.

10. Einrichtung nach einem der vorstehenden Ansprüche,
**dadurch gekennzeichnet, dass**
das Abdeckelement (30, 30', 30") durch eine vorgespannte Feder in Richtung der ersten Stellung beaufschlagt ist.

11. Einrichtung nach einem der vorstehenden Ansprüche,
**dadurch gekennzeichnet, dass**
die flügelseitige Komponente (19) als ein Gehäuse zur Unterbringung eines Schließmechanismus oder eines Antriebs der Einrichtung (17, 17') und die wandseitige Komponente (21) als eine Gleitschiene zur Aufnahme eines Gleitstücks (22) der Hebelanordnung (23) ausgebildet ist, oder umgekehrt.

12. Einrichtung nach Anspruch 11,
**dadurch gekennzeichnet, dass**
das Abdeckelement (30, 30') an zwei entgegengesetzten Stirnseiten (45) der Gleitschiene (21) gelagert, insbesondere angelenkt, ist.

13. Einrichtung nach einem der vorstehenden Ansprüche,
**dadurch gekennzeichnet, dass**
das Abdeckelement in der ersten Stellung sowohl eine Sichtseite der flügelseitigen Komponente (19) als auch eine Sichtseite der wandseitigen Komponente (21) zumindest bereichsweise überdeckt.

14. Einrichtung nach einem der vorstehenden Ansprüche,
**dadurch gekennzeichnet, dass**
das Abdeckelement (30, 30') um eine Schwenkachse (S) verschwenkbar an der wandseitigen Komponente (21) oder an der flügelseitigen Komponente (19) gelagert ist.

15. Einrichtung nach Anspruch 14,
**dadurch gekennzeichnet, dass**
die Schwenkachse (S) im montierten Zustand der Einrichtung (17, 17') zumindest im Wesentlichen horizontal verläuft.

16. Einrichtung nach Anspruch 14 oder 15,
**dadurch gekennzeichnet, dass**
die wandseitige Komponente (21) oder die flügelseitige Komponente (19) ein längliches Hohlprofilelement umfasst, welches an wenigstens einer offenen Stirnseite (45) durch ein Endstück (47, 47') verschlossen ist, wobei an dem Endstück (47, 47') ein Schwenkzapfen (55) oder eine Schwenkzapfenaufnahme (49) zur schwenkbaren Lagerung des Abdeckelements (30, 30') vorgesehen ist.

17. Einrichtung nach Anspruch 16,
**dadurch gekennzeichnet, dass**
der Schwenkzapfen (55) oder die Schwenkzapfenaufnahme (49) bezüglich einer Spiegelebene (E) des Endstücks (47, 47') asymmetrisch angeordnet ist und/oder dass das Endstück (47, 47') mehrere Schwenkzapfen (55) oder Schwenkzapfenaufnahmen (49) aufweist.

18. Einrichtung nach einem der Ansprüche 14 bis 17,
**dadurch gekennzeichnet, dass**
das Abdeckelement (30, 30') einen zentralen Wandabschnitt (31, 31') zum Abdecken der Sichtseite der Hebelanordnung (23) und/oder des Flügels (15) und zwei sich quer zu dem zentralen Wandabschnitt (31, 31') erstreckende seitliche Wandabschnitte (33) umfasst, an deren einander zugewandten Innenseiten jeweilige Schwenkzapfen (50) oder Schwenkzapfenaufnahmen (53) angeordnet sind.

19. Einrichtung nach einem der Ansprüche 14 bis 18,
**dadurch gekennzeichnet, dass**
das Abdeckelement (30, 30') um eine quer zu der Drehachse (R) des Flügels (15) verlaufende Schwenkachse (S) verschwenkbar an der wandseitigen Komponente (21) oder an der flügelseitigen Komponente (19) gelagert ist.

20. Einrichtung nach einem der Ansprüche 1 bis 13,
**dadurch gekennzeichnet, dass**
das Abdeckelement (30") verschiebbar an der wandseitigen Komponente (21) oder an der flügelseitigen Komponente (19) gelagert ist, insbesondere wobei die Verschiebebahn quer zu einer Öffnungsrichtung des Flügels (15) verläuft.

## Claims

1. Device (17, 17') for the automatic opening and/or closing of a leaf/sash (15) which can be rotated about an axis of rotation (R), in particular a door closer or door drive, having a leaf/sash-side component (19) designed for fastening to the leaf/sash (15), a wall-side component (21) designed for fastening to a frame (13), a wall or the like, and a movable lever arrangement (23) via which the leaf/sash-side component (19) and the wall-side component (21) are coupled to one another in such a way that they can be moved apart from one another or towards one another by a lever movement in order thus to open or to close the leaf/sash (15),
**characterized in that**
the wall-side component (21) or the leaf/sash-side component (19) has movably mounted thereon a covering element (30, 30', 30") which, in a first position, covers a visible side of the lever arrangement (23) and/or of the leaf/sash (15) at least in certain regions and, in a second position, is moved out of the movement path of the lever arrangement (23) and of the leaf/sash (15).

2. Device according to Claim 1,
**characterized in that**,
in the first position, the covering element (30, 30', 30") at least substantially completely covers an air gap formed between the leaf/sash-side component (19) and the wall-side component (21).

3. Device according to Claim 1 or 2,
**characterized in that**
the covering element (30, 30', 30") is mounted on the wall-side component (21) and defines, in the first position, at least on a front side (38), a flush transition to a housing of the leaf/sash-side component (19), or **in that** the covering element (30, 30', 30") is mounted on the leaf/sash-side component (19) and defines, in the first position, at least on a front side (38), a flush transition to a housing of the wall-side component (21).

4. Device according to one of the preceding claims,
**characterized in that**
the covering element (30, 30') is designed in the manner of a cap and preferably has a curved outer side.

5. Device according to one of the preceding claims,
**characterized in that**
at least a front side (38) of the covering element (30, 30', 30") is adapted in terms of its surface nature and colour to a housing of the leaf/sash-side component (19) and/or of the wall-side component (21) .

6. Device according to one of the preceding claims,
**characterized in that**
the covering element (30, 30', 30") has a loading surface (40, 40', 40") which is arranged and designed in such a way that, during an opening of the leaf/sash (15), a portion of the lever arrangement (23) or of the leaf/sash (15) presses against the loading surface (40, 40') and thus moves the covering element (30, 30', 30") in the direction of the second position.

7. Device according to Claim 6,
**characterized in that**
the covering element (30, 30', 30") has a flat cover portion (31, 31', 31") with a front side (38), which is directed away from the leaf/sash (15) in the mounted state of the device (17, 17'), and with an opposite rear side (40, 40', 40"), wherein the loading surface is formed on the rear side (40, 40', 40") of the flat cover portion (31, 31', 31").

8. Device according to Claim 6 or 7,
**characterized in that**
the loading surface (40, 40', 40") is formed as a sliding surface and, preferably, extends in an oblique and/or curved manner with respect to an opening direction of the leaf/sash (15).

9. Device according to one of the preceding claims,
**characterized by**
a damping element (57) which offers a resistance to the movement of the covering element (30').

10. Device according to one of the preceding claims,
**characterized in that**
the covering element (30, 30', 30") is loaded in the direction of the first position by a prestressed spring.

11. Device according to one of the preceding claims,
**characterized in that**
the leaf/sash-side component (19) is designed as a housing for accommodating a closing mechanism or a drive of the device (17, 17') and the wall-side component (21) is designed as a sliding rail for receiving a sliding piece (22) of the lever arrangement (23), or vice versa.

12. Device according to Claim 11,
**characterized in that**
the covering element (30, 30') is mounted, in particular articulated, on two opposite end sides (45) of the sliding rail (21).

13. Device according to one of the preceding claims,
**characterized in that**,
in the first position, the covering element covers both a visible side of the leaf/sash-side component (19) and a visible side of the wall-side component (21), at least in certain regions.

14. Device according to one of the preceding claims,
**characterized in that**
the covering element (30, 30') is mounted on the wall-side component (21) or on the leaf/sash-side component (19) so as to be pivotable about a pivot axis (S).

15. Device according to Claim 14,
**characterized in that**,
in the mounted state of the device (17, 17'), the pivot axis (S) extends at least substantially horizontally.

16. Device according to Claim 14 or 15,
**characterized in that**
the wall-side component (21) or the leaf/sash-side component (19) comprises an elongate hollow profile element which is closed at at least one open end side (45) by an end piece (47, 47'), wherein a pivot plug (55) or a pivot plug receptacle (49) for pivotably mounting the covering element (30, 30') is provided on the end piece (47, 47').

17. Device according to Claim 16,
**characterized in that**
the pivot plug (55) or the pivot plug receptacle (49) is arranged asymmetrically with respect to a mirror plane (E) of the end piece (47, 47'), and/or **in that** the end piece (47, 47') has a plurality of pivot plugs (55) or pivot plug receptacles (49).

18. Device according to one of Claims 14 to 17,
**characterized in that**
the covering element (30, 30') comprises a central wall portion (31, 31') for covering the visible side of the lever arrangement (23) and/or of the leaf/sash (15) and two lateral wall portions (33) which extend transversely to the central wall portion (31, 31') and on whose mutually facing inner sides there are arranged respective pivot plugs (50) or pivot plug receptacles (53).

19. Device according to one of Claims 14 to 18,
**characterized in that**
the covering element (30, 30') is mounted on the wall-side component (21) or on the leaf/sash-side component (19) so as to be pivotable about a pivot axis (S) extending transversely to the axis of rotation (R) of the leaf/sash (15).

20. Device according to one of Claims 1 to 13,
**characterized in that**
the covering element (30") is mounted displaceably on the wall-side component (21) or on the leaf/sash-side component (19), in particular wherein the displacement path extends transversely to an opening direction of the leaf/sash (15).

## Revendications

1. Dispositif (17, 17') pour l'ouverture et/ou la fermeture automatique d'un battant (15) pouvant tourner autour d'un axe de rotation (R), en particulier dispositif de fermeture de porte ou entraînement de porte, comprenant un composant (19) du côté du battant, conçu pour être fixé au battant (15), un composant (21) du côté du mur, conçu pour être fixé à une huisserie (13), un mur ou similaire, et un agencement de levier mobile (23), par le biais duquel le composant (19) du côté du battant et le composant (21) du côté du mur sont accouplés l'un à l'autre de telle sorte que, par un mouvement du levier, ils puissent être écartés ou approchés l'un de l'autre, afin d'ouvrir ou de fermer le battant (15),
**caractérisé en ce**
**qu'**un élément de recouvrement (30, 30', 30") est supporté de manière déplaçable sur le composant (21) du côté du mur ou sur le composant (19) du côté du battant, lequel élément de recouvrement, dans une première position, recouvre au moins en partie un côté visible de l'agencement de levier (23) et/ou du battant (15), et dans une deuxième position, peut être déplacé hors de la trajectoire de déplacement de l'agencement de levier (23) et du battant (15).

2. Dispositif selon la revendication 1,
**caractérisé en ce que**
l'élément de recouvrement (30, 30', 30"), dans la première position, recouvre au moins essentiellement complètement un interstice réalisé entre le composant (19) du côté du battant et le composant (21) du côté du mur.

3. Dispositif selon la revendication 1 ou 2,
**caractérisé en ce que**
l'élément de recouvrement (30, 30', 30") est supporté sur le composant (21) côté du mur et, dans la première position, définit au moins au niveau d'un côté avant (38) une transition en affleurement avec un boîtier du composant (19) du côté du battant ou **en ce que** l'élément de recouvrement (30, 30', 30") est supporté sur le composant (19) du côté du battant et, dans la première position, définit au moins au niveau d'un côté avant (38) une transition en affleurement avec un boîtier du composant (21) du côté du mur.

4. Dispositif selon l'une quelconque des revendications précédentes,
**caractérisé en ce que**
l'élément de recouvrement (30, 30') est configuré en forme de capot et présente de préférence un côté extérieur cintré.

5. Dispositif selon l'une quelconque des revendications précédentes,
**caractérisé en ce**
**qu'**au moins un côté avant (38) de l'élément de recouvrement (30, 30', 30") est adapté en termes de sa composition de surface et de sa couleur à un boîtier du composant (19) du côté du battant et/ou du composant (21) du côté du mur.

6. Dispositif selon l'une quelconque des revendications précédentes,
**caractérisé en ce que**
l'élément de recouvrement (30, 30', 30") présente une surface de sollicitation (40, 40', 40") qui est disposée et réalisée de telle sorte que lors de l'ouverture du battant (15), une portion de l'agencement de levier (23) ou du battant (15) presse contre la surface de sollicitation (40, 40') et déplace ainsi l'élément de recouvrement (30, 30', 30") dans la direction de la deuxième position.

7. Dispositif selon la revendication 6,
**caractérisé en ce que**
l'élément de recouvrement (30, 30', 30") présente une portion de recouvrement plane (31, 31', 31") avec un côté avant (38) tourné à l'écart du battant (15) dans l'état monté du dispositif (17, 17'), et un côté arrière opposé (40, 40', 40"), la surface de sollicitation étant réalisée au niveau du côté arrière (40, 40', 40") de la portion de recouvrement plane (31, 31', 31").

8. Dispositif selon la revendication 6 ou 7,
**caractérisé en ce que**
la surface de sollicitation (40, 40', 40") est réalisée sous forme de surface de glissement et s'étend sous forme oblique et/ou courbe de préférence par rapport à une direction d'ouverture du battant (15).

9. Dispositif selon l'une quelconque des revendications précédentes,
**caractérisé par**
un élément d'amortissement (57) qui oppose une résistance au déplacement de l'élément de recouvrement (30').

10. Dispositif selon l'une quelconque des revendications précédentes,
**caractérisé en ce que**
l'élément de recouvrement (30, 30', 30") est sollicité par un ressort précontraint dans la direction de la première position.

11. Dispositif selon l'une quelconque des revendications précédentes,
**caractérisé en ce que**
le composant (19) du côté du battant est réalisé sous forme de boîtier pour loger un mécanisme de fermeture ou un entraînement du dispositif (17, 17') et le composant (21) du côté du mur est réalisé sous forme de rail de glissement pour recevoir un coulisseau (22) de l'agencement de levier (23), ou inversement.

12. Dispositif selon la revendication 11,
**caractérisé en ce que**
l'élément de recouvrement (30, 30') est supporté, notamment articulé, au niveau de deux côtés frontaux opposés (45) du rail de glissement (21).

13. Dispositif selon l'une quelconque des revendications précédentes,
**caractérisé en ce que**
l'élément de recouvrement, dans la première position, recouvre au moins en partie à la fois un côté visible du composant (19) du côté du battant ainsi qu'un côté visible du composant (21) du côté du mur.

14. Dispositif selon l'une quelconque des revendications précédentes,
**caractérisé en ce que**
l'élément de recouvrement (30, 30') est supporté de manière à pouvoir pivoter autour d'un axe de pivotement (S) sur le composant (21) du côté du mur ou sur le composant (19) du côté du battant.

15. Dispositif selon la revendication 14, **caractérisé en ce que**
l'axe de pivotement (S), dans l'état monté du dispositif (17, 17'), s'étend au moins essentiellement horizontalement.

16. Dispositif selon la revendication 14 ou 15,
**caractérisé en ce que**
le composant (21) du côté du mur ou le composant (19) du côté du battant comprend un élément profilé creux allongé qui est fermé par un embout (47, 47') au niveau d'au moins un côté frontal ouvert (45), une broche pivotante (55) ou un logement de broche pivotante (49) étant prévu(e) au niveau de l'embout (47, 47') pour le support pivotant de l'élément de recouvrement (30, 30').

17. Dispositif selon la revendication 16,
**caractérisé en ce que**
la broche pivotante (55) ou le logement de broche pivotante (49) est disposé(e) de manière asymétrique par rapport à un plan de symétrie (E) de l'embout (47, 47') et/ou **en ce que** l'embout (47, 47') présente plusieurs broches pivotantes (55) ou logements de broches pivotantes (49).

18. Dispositif selon l'une quelconque des revendications 14 à 17,
**caractérisé en ce que**
l'élément de recouvrement (30, 30') présente une portion de paroi centrale (31, 31') pour recouvrir le côté visible de l'agencement de levier (23) et/ou du battant (15) et deux portions de parois latérales (33) s'étendant transversalement à la portion de paroi centrale (31, 31'), au niveau des côtés intérieurs tournés l'un vers l'autre desquelles sont disposés des broches pivotantes respectives (50) ou des logements de broches pivotantes respectifs (53).

19. Dispositif selon l'une quelconque des revendications 14 à 18,
**caractérisé en ce que**
l'élément de recouvrement (30, 30') est supporté sur le composant (21) du côté du mur ou sur le composant (19) du côté du battant de manière à pouvoir pivoter autour d'un axe de pivotement (S) s'étendant transversalement à l'axe de rotation (R) du battant (15).

20. Dispositif selon l'une quelconque des revendications 1 à 13,
**caractérisé en ce que**
l'élément de recouvrement (30") est supporté de manière déplaçable sur le composant (21) du côté du mur ou sur le composant (19) du côté du battant, en particulier la voie de déplacement s'étendant transversalement à une direction d'ouverture du battant (15).
